# EUROPÄISCHE PATENTANMELDUNG

(11) **EP 2 163 165 A1**
(43) Veröffentlichungstag der Anmeldung: **17.03.2010**
(21) Anmeldenummer: 09405150.5
(22) Anmeldetag: 08.09.2009
(51) Int. Cl.: A41D 25/08

(54) **Vorrichtung zum erleichterten Binden einer Krawatte**

(30) Priorität: 10.09.2008 CH 14452008
(71) Anmelder: 4node Sagl, 6900 Lugano (CH)
(72) Erfinder: Guerra, Denis, 6963 Davesco (CH)
(74) Vertreter: Gaggini, Carlo

(57) **Zusammenfassung**

Die vorliegende Erfindung betrifft eine Vorrichtung zum erleichterten Binden einer Herren-Krawatte. Diese ist als sechseckiges Plättchen (1) mit zwei untereinander parallel verlaufenden Seitenkanten (2, 3) ausgebildet, während die beiden Seitenkanten (4, 5 bzw. 6, 7) auf beiden Seiten des Plättchens (1) praktisch je die gleiche Länge aufweisen und mit den untereinander parallel verlaufenden Seitenkanten (2, 3) Winkel (α) und (β) bilden, welche den folgenden Bedingungen genügen: $95 ⁢ ° < α < 108 ⁢ °$ $110 ⁢ ° < β < 130 ⁢ °$

Die Vorrichtung ist äusserst einfach und, falls aus Niedrigpreis-Material gefertigt, sehr kostengünstig, und sie eignet sich bestens als Geschenkartikel oder Werbegeschenk, auf dem jede Art von Mitteilung platziert werden kann.

## Beschreibung

Die vorliegende Erfindung betrifft eine Vorrichtung zum erleichterten Binden einer Krawatte für Herren, gemäss dem Oberbegriff des Patentanspruchs 1.

Das Tragen einer Krawatte ist heute und seit jeher unerlässlich und wichtig für elegant angezogene Herren. Sie bedeutet Korrektheit der Kleidung und wird oft als qualifizierendes Attribut der Funktion des Trägers betrachtet, der sich damit schmückt.

Viele Leute haben jedoch grosse Mühe, die Krawatte korrekt zu einem symmetrischen Knoten der richtigen Grösse und Platzierung zu binden, der am richtigen Punkt längs der Krawatte sitzt.

Damit die Krawatte elegant aussieht, darf ihr sichtbarer Teil weder zu kurz noch zu lang sein. Die Schwierigkeiten beim Binden können mit dem Alter zunehmen, wenn die Bewegungen weniger koordiniert ablaufen.

Daher verwundert nicht, dass dieses Problem bereits früher die Aufmerksamkeit nicht weniger findiger Köpfe auf sich zogen, die sich in der bestehenden Patentliteratur niedergeschlagen hat, aber bis heute aus später zu erläuternden Gründen keinen wirtschaftlichen Erfolg erreichte.

Eine der dank ihrer Einfachheit an sich interessantesten Lösungen ist die in US 4'815'772 beschriebene, welche die Verwendung einer Vorrichtung vorsieht, die von einem flachem Körper mit einem horizontalen Schlitz gebildet ist. Um diesen flachen Körper wird die Krawatte in einer Reihe von Bewegungen gewunden, die jedoch trotz erklärender Darstellung nicht einfach zu begreifen sind. Eine Variante sieht die Verwendung eines mit einem Köpfchen versehenen Plättchens 1 vor, aber auch in diesem Fall scheint die praktische Handhabung der Vorrichtung eher die Geschicklichkeit eines Zauberkünstlers zu erfordern. Die Vorrichtung, deren Vorteil ihre Einfachheit sein sollte, scheint das Binden der Krawatte eher zu komplizieren, nämlich weil die vorgeschlagene Form des Körpers, des Plättchens 1, sich während des Bindens nicht als wirkliche Unterlage für die Schleifen der Krawatte dienen kann. In diesem Fall ist die Einfachheit der Ausbildung der Vorrichtung soweit getrieben, dass deren praktische Anwendbarkeit in Frage gestellt ist, so dass diese Vorrichtung nicht den Erfolg hatte, den sie vielleicht verdient hätte.

Die Patentliteratur kennt sodann eine ganze Reihe von Vorrichtungen für den gleichen Zweck wie die vorliegende Erfindung und der oben beschriebenen Idee, die jedoch viel komplizierter konstruiert sind, da sie Federklemmen, Führungsstifte und ähnliches Zubehör aufweisen.

Eine dieser Vorrichtungen ist in der DE-19509671 beschrieben, die ein dreieckiges Plättchen 1 mit einer Federklemme in der Mitte zeigt sowie zwei schräggestellte Stifte, die als Zeiger benannt sind und in die obere horizontale Seite des Dreiecks eingelassen sind. Die Federklemme, die zu Beginn des Bindevorgangs zur Fixierung des Mittelteils der Krawatte dient, erleichtert zwar die Operation, scheint aber am Ende der Operation nach sich zu ziehen, dass die Vorrichtung zum Binden im Innern des Knotens verbleibt, als eine Art unnötiger Prothese. Dabei ist gerade diese Anwendung der Vorrichtung als bevorzugte Anwendung beschrieben. Die Zeiger-Stifte, die in das Plättchen eingesteckt und daraus herausgezogen werden, erlauben möglicherweise ein erleichtertes und genaueres Binden der Krawatte, indem sie klare Umlenkstängel bilden, um welche die Endstücke der Krawatte gezogen werden, sie komplizieren jedoch die Vorrichtung und machen sie unpraktisch, da sie aus mindestens drei Teilen besteht, die überdies sehr klein sind.

Fast analog ist die in der US-6'120'068 dargestellte Situation, während sich die US-5'562'456 von den oben genannten hauptsächlich darin unterscheidet, dass das vollflächige Plättchen 1 durch eine Art Metalldraht ersetzt ist, der zur Form eines Kreuzes mit einer offenen Seite gebogen ist. Auch in diesem Fall sind auch die Federklemmen zur Fixierung und zwei Umlenkstifte angebracht, wobei die Krawatte in den Spalt eingebracht und darin während des Bindens Festgehalten wird. Insgesamt wird das Ganze sowohl in der Ausführungsform als auch in der Handhabung zu kompliziert, wie aus den die einzelnen Schritte der Operation zeigenden Abbildungen klar hervorgeht. Derart komplizierte Dinge eignen sich besser zum Aufführen von Zauberkunststücken als zu Erleichtern einer Operation wie das Binden einer Krawatte, die bloss eine Hilfe zur Vereinfachung der Bewegungen verlangt.

Der Zweck der vorliegenden Erfindung ist, die Nachteile der genannten bekannten Lösungen auszuschalten und eine Vorrichtung zum Binden der Krawatte zu schaffen, die sowohl sehr einfach als auch so leicht zu verwenden ist, dass sie den wirklichen Bedürfnissen des Anwenders gerecht wird. Insbesondere darf die Vorrichtung keine festen oder abnehmbaren Zubehörteile aufweisen, und sie soll leicht transportierbar sein, und soll sich, als weiterer Vorteil, als Werbemittel eignen.

Alle diese Ziele werden erreicht dank einer Vorrichtung zum erleichterten Binden einer Krawatte gemäss dem Oberbegriff des Patentanspruchs 1 und mit den Eigenschaften gemäss dem kennzeichnenden Teil des Patentanspruchs 1.

Die abhängigen Patentansprüche 2 bis 6 präzisieren die besonderen Eigenschaften einiger bevorzugter Ausführungsformen der vorliegenden Erfindung detaillierter, während der Patentanspruch 7 eine bevorzugte Art der Anwendung der erfindungsgemässen Vorrichtung betrifft, mittels welcher ein perfekter Krawattenknoten sehr schnell gebunden werden kann.

Die vorliegende Erfindung ist im Folgenden unter Bezugnahme auf die beigefügten Abbildungen in den Einzelheiten beschrieben. Die Abbildungen zeigen in der:
Fig. 1 die erfindungsgemässe Vorrichtung im Grundriss,
Fig. 2 die Vorrichtung gemäss der Fig. 1 in der Seitenansicht,
Fig. 3 bis 8 die Ausführungsschritte zum Binden des Krawattenknotens unter Verwendung der Vorrichtung gemäss der Fig. 1.

Unterstrichen sei hier, dass der Stand der Technik, von dem sich das Konzept der vorliegenden Erfindung abhebt und dabei die genannten Grenzen überwindet, ist jener der US-4'815'772, weil auch in der vorliegenden Erfindung die Vorrichtung zum erleichterten Binden einer Herrenkrawatte eine Unterstützung in Form eines dünnen Plättchens 1 umfasst, um das das Krawattenband wiederholt so geschlungen wird, dass es sich in geeigneter Weise übereinander legt.

Die in der Fig. 1 im Grundriss und in der Fig. 2 in der Seitenansicht dargestellte erfindungsgemässe Vorrichtung ist als flache Stützplatte in Form eines sechseckigen Plättchens 1 mit zwei zueinander parallel verlaufenden Seitenkanten 2 und 3 ausgebildet. Das Plättchen 1 ist sodann symmetrisch bezüglich einer Symmetrieachse f, die senkrecht zu den untereinander parallelen Seiten 2 und 3 steht, während die beiden seitlichen Kanten auf jeder Seite 4 und 5 bzw. 6 und 7, mit den untereinander parallelen Seiten 2 und 3 Winkel α und β bilden, welche den folgenden Bedingungen genügen: $95 ⁢ ° < α < 108 ⁢ °$ $110 ⁢ ° < β < 130 ⁢ °$
wobei sie sich in einem Punkt x bzw. y schneiden, der sich im Wesentlichen im gleichen Abstand von den untereinander parallelen Seiten 2 und 3 befindet.

Der Vorteil der vorliegenden Erfindung gegenüber dem Stand der Technik besteht in der äussersten Einfachheit der Form des Plättchens 1, welches jedoch auch beste Handhabungsbedingungen beim Binden des Knotens sicherstellt, wie im Folgenden aus der Beschreibung der Anwendung ersichtlich wird.

Gemäss einer ersten bevorzugten Ausführungsform der vorliegenden Erfindung ist ein Abstand von 5 bis 7 cm zwischen den beiden untereinander parallelen Seitenkanten 2 und 3 vorgesehen, während die grösste Breite I zwischen 6 und 10 cm und die Plättchendicke e (Fig. 2) zwischen 1 und 4 mm liegen sollen.

Diese Abmessungen des Plättchens 1 eignen sich bestens zum Binden eines Krawattenknotens konventioneller Art und ergeben ein Accessoire, das bequem in der Brief- oder Geldtasche oder im Rocktäschchen versorgt werden kann und somit stets zur Hand ist. Gerade wegen des Fehlens jeglicher zusätzlicher Elemente (Federklemmen, Stifte) zeigt sich der Hauptvorteil der erfindungsgemässen Vorrichtung gegenüber dem grössten Teil der bekannten Lösungen.

Das Material, aus dem das Plättchen 1 gefertigt wird, kann ganz verschieden gewählt werden, beispielsweise Sperrholz, Plastik-Material, mehr oder weniger edle Metalle wie Aluminium, rostfreier Stahl, Silber, Gold, usw. Die Art des gewählten Materials kann natürlich auch auf die Dicke des Plättchens 1 Einfluss haben und hängt weniger vom hauptsächlichen Verwendungszweck der Vorrichtung ab, als vielmehr davon, dass die erfindungsgemässe Vorrichtung auch als qualitativ hochwertiges Werbemittel eingesetzt werden kann, auf dessen glatter Oberfläche irgendwelche Logos (Markenzeichen, Unternehmenswerbung, usw.) angebracht werden können. Je ausgesuchter das Material gewählt ist, aus dem das Plättchen 1 gefertigt ist, umso höher können die Ansprüche des anvisierten Zielpublikums sein.

Eine weitere bevorzugte Ausführungsform der vorliegenden Erfindung sieht sodann vor, dass auf einer Ansichtsseite des Plättchens 1 eine grafische Darstellung 8 die Verwendungsart der erfindungsgemässen Vorrichtung zeigt.

Die erfindungsgemässe Vorrichtung wird in folgender Art und Weise verwendet, die anhand der sechs in den Figuren 3 bis 8 dargestellten Arbeitsschritte beschrieben ist. Hier ist sogleich zu unterstreichen, dass sich die dargestellten Arbeitsschritte im Sinn eines Beispiels auf eines der möglichen Arbeitsverfahren beziehen, beispielsweise auf jenes für rechtshändige Personen. Weil die Vorrichtung bezüglich der Symmetrielinie f streng symmetrisch ausgelegt ist, wird klar, dass die gleiche Vorgehensweise, unter Vertauschung der linken und rechten Seiten mit der gleichen Leichtigkeit auch von linkshändigen Personen angewendet werden kann.

Der erste, in der Fig. 3 dargestellte Schritt in der Anwendung ermöglicht das Binden des Knotens am richtigen Punkt längs der Krawatte, so dass der sichtbar bleibende Teil der Krawatte weder zu kurz noch zu lang ausfällt.

Zu diesem Zweck wird die Krawatte an einem Punkt, an dem die Spitze der Krawatte den Bizeps des ausgestreckten Arms berührt, auf die erfindungsgemässe Vorrichtung abgestützt, wobei die breitere Seite des Plättchens 1 nach unten zeigt. Dies führt zur optimalen Länge der gebundenen Krawatte, da der Körpergrösse des Trägers automatisch Rechnung getragen wird.

In der Fig. 4 ist der zweite Arbeitsschritt dargestellt, mit welchem der schmalere Teil der Krawatte über die horizontale obere Seitenkante der Vorrichtung gelegt und dann nach unten zu einer der unteren Seitenkanten des Plättchens 1 gezogen wird.

Der dritte, in der Fig. 5 dargestellte Arbeitsschritt besteht darin, dass der schmalere Teil der Krawatte horizontal zur andern unteren Seitenkante des Plättchens 1 gezogen wird.

Der vierte, in der Fig. 6 dargestellte Arbeitsschritt sieht vor, dass der schmalere Teil der Krawatte schräg nach oben gezogen wird, also zur oberen Seitenkante des Plättchens 1 auf der der gegenüberliegenden unteren Seitenkante des dritten Arbeitsschrittes, wobei der schmalere Teil der Krawatte unter dem bereits im zweiten Arbeitsschritt um das Plättchen 1 geschlungenen Krawattenteil durchgezogen wird.

Im fünften Arbeitsschritt, der in der Fig. 7 dargestellt ist, wird mit dem schmaleren Teil der Krawatte eine grosse Schlaufe gebildet, die beim Umlegen um den Hals die Halsschleife ergibt, und das schmalere ende der Krawatte wird zwischen dem Plättchen 1 und dem schräg nach oben verlaufenden und im vierten Arbeitsschritt um das Plättchen 1 gelegten Teil der Krawatte durchgezogen.

Im sechsten und letzten Arbeitsschritt (siehe Fig. 8) wird sodann das Bindehilfe-Plättchen 1 herausgezogen, die Krawatte um den Hals gelegt und der Knoten durch Ziehen an beiden Enden der Krawatte angezogen, womit ein perfekt symmetrischer Knoten der richtigen Grösse und am korrekten Ort angebrachter Krawattenknoten entsteht.

Die erfindungsgemässe Vorrichtung lässt sich leicht handhaben, braucht wenig Platz und eignet sich sehr als Werbegeschenk, da auf den glatten Oberflächen beliebige grafische Darstellungen (Logos, Schriftzüge, Gebrauchsanleitungen, welche die Kommerzialisierung von Produkten oder von Dienstleistungen fördern können) angebracht werden können.

Ferner ist festzuhalten, dass die erfindungsgemässe Vorrichtung, wenn sie aus billigem Material wie beispielsweise Karton hergestellt wird, äusserst kostengünstig produziert werden kann, und dass sie sich somit für breit gestreute Werbekampagnen eignet. Aus hochwertigem Material (Edelmetalle) hergestellt wird die Vorrichtung zu einem Luxusgegenstand.

### Liste der in den Figuren verwendeten Bezugsziffern

- 1: Plättchen
- 2: Seitenkante
- 3: Seitenkante
- 4: Untere linke seitliche Seitenkante
- 5: Obere linke seitliche Seitenkante
- 6: Untere rechte seitliche Seitenkante
- 7: Obere rechte seitliche Seitenkante
- 8: Grafische Darstellung

## Patentansprüche

1. Vorrichtung zum erleichterten Binden einer Herren-Krawatte, die aus einem Stoffstreifen besteht, der sich zwischen einem breiteren und einem schmaleren Ende verjüngt, wobei die Vorrichtung eine flache Stütze in Form eines dünnen Plättchens aufweist, um welches der Streifen der Krawatte wiederholt so herumgeschlungen wird, dass die überlagerten Windungen vor dem Anziehen der Krawatten-Enden und dem Herausziehen des Stützplättchens den fertigen Krawattenknoten bilden,
**dadurch gekennzeichnet, dass**
die flache Stütze in Form eines sechseckigen Plättchens (1) mit zwei zueinander parallel verlaufenden Seitenkanten (2, 3) ausgebildet ist, wobei das Plättchen (1) bezüglich einer senkrecht zu den beiden parallel verlaufenden Seitenkanten (2, 3) angeordneten Symmetrieachse (f) symmetrisch ist, während die beiden Seitenkanten auf jeder Seite (4, 5 bzw. 6, 7) mit den zueinander parallel verlaufenden Seitenkanten (2, 3) Winkel (α) und (β) bilden, welche den folgenden Bedingungen genügen: $95 ⁢ ° < α < 108 ⁢ °$ $110 ⁢ ° < β < 130 ⁢ °$
wobei sie sich in einem Punkt (x bzw y) schneiden, der sich im Wesentlichen im gleichen Abstand von den untereinander parallelen Seiten (2, 3) befindet.

2. Vorrichtung gemäss dem Anspruch 1,
**dadurch gekennzeichnet, dass**
der Abstand zwischen den beiden untereinander parallel verlaufenden Seitenkanten (2, 3) zwischen 5 und 7 cm liegt, während die grösste Breite (I) zwischen 6 und 10 cm und die Dicke (e) zwischen 1 und 4 mm liegen.

3. Vorrichtung gemäss dem Anspruch 1,
**dadurch gekennzeichnet, dass**
das Plättchen (1) aus Sperrholz (Schichtholz) gefertigt ist.

4. Vorrichtung gemäss dem Anspruch 1,
**dadurch gekennzeichnet, dass**
das Plättchen (1) aus synthetischem Material (Plastik) gefertigt ist.

5. Vorrichtung gemäss dem Anspruch 1,
**dadurch gekennzeichnet, dass**
das Plättchen (1) aus metallischem Werkstoff wie Aluminium, rostfreiem Stahl, Silber, Gold, oder ähnlichen Metallen gefertigt ist.

6. Vorrichtung gemäss dem Anspruch 1,
**dadurch gekennzeichnet, dass**
auf einer Flachseite des Plättchen (1) eine grafische Darstellung (8) die Gebrauchanleitung zum Binden der Krawatte zeigt.

7. Anwendungsverfahren zum Gebrauch der Vorrichtung zum erleichterten Binden einer Herren-Krawatte gemäss dem Anspruch 1,
**gekennzeichnet durch** die folgenden Arbeitsschritte:
1. Schritt: die Vorrichtung wird in einer Hand in vertikaler Stellung gehalten, mit der nach oben gerichteten schmaleren der beiden untereinander parallel verlaufenden Seitenkanten (2, 3), worauf die Krawatte mit dem nach unten gerichtetem breiteren Ende auf einer Länge festgehalten wird, bei der die Spitze der Krawatte den Bizeps des ausgestreckten Arms berührt (Fig. 3).
2. Schritt: der schmalerer Teil der Krawatte wird über die obere horizontale Seitenkante (2) der Vorrichtung gelegt und zu einer der unteren seitlichen Seitenkanten (6, 4) der Vorrichtung geführt (Fig. 4).
3. Schritt: der schmalerer Teil der Krawatte wird horizontal zur anderen unteren seitlichen Seitenkante (4, 6) geführt (Fig. 5).
4. Schritt: der schmalerer Teil der Krawatte wird schräg nach oben, also zur oberen seitlichen Seitenkante (5, 7), die der unteren seitlichen Seitenkante (4, 6) des vorhergehenden Schrittes gegenüber liegt, wobei darauf zu achten ist, dass das schmalere Ende der Krawatte zwischen dem bereits im zweiten Schritt um die Vorrichtung geschlungenen Teil der Krawatte und der Vorrichtung durchgezogen wird (Fig. 6).
5. Schritt: mit dem schmaleren Teil der Krawatte wird eine weite Schlaufe gebildet, welche nach dem Anziehen der Krawatte die Schleife um den Hals des Trägers bildet, und sodann wird das schmalere Ende der Krawatte zwischen der Vorrichtung und dem im vierten Schritt schräg nach oben geführten und um die Vorrichtung gelegten Krawattenteil durchgezogen (Fig. 7).
6. Schritt: die Bindehilfe-Vorrichtung wird aus dem geschlungenen Knoten herausgezogen, die Krawatte wird um den Hals gelegt und der Knoten wird **durch** Ziehen an beiden Enden der Krawatte festgezogen (Fig. 8).
